# EUROPÄISCHE PATENTSCHRIFT

(11) **EP 1 805 420 B1**
(45) Veröffentlichungstag und Bekanntmachung des Hinweises auf die Patenterteilung: **07.07.2010**
(21) Anmeldenummer: 05803340.8
(22) Anmeldetag: 31.10.2005
(51) Int. Cl.: F04F 9/00, F04F 5/20, F04F 5/46

(54) **TREIBMITTEL-VAKUUMPUMPE**
MOTIVATING FLUID VACUUM PUMP
POMPE A FLUIDE MOTEUR

(30) Priorität: 29.10.2004 DE 102004053006
(43) Veröffentlichungstag der Anmeldung: 11.07.2007
(73) Patentinhaber: Bayer Technology Services GmbH, 51368 Leverkusen (DE)
(72) Erfinder: DOMS, Marco, 21077 Hamburg (DE); MÜLLER, Jörg, 21244 Buchholz (DE)
(86) Internationale Anmeldenummer: PCT/EP2005/011660
(87) Internationale Veröffentlichungsnummer: WO 2006/045634

(56) Entgegenhaltungen:
- EP-A- 0 476 157
- DE-U1- 20 120 138
- US-A1- 2002 176 802
- US-A1- 2004 179 946

## Beschreibung

Die Erfindung betrifft eine Treibmittel-Vakuumpumpe, insbesondere der Mikrosystemtechnik, aufweisend eine Verdampferkammer und eine Pumpkammer, die durch eine Düsenanordnung getrennt sind.

Insbesondere betrifft die Erfindung eine miniaturisierte Treibmittel-Vakuumpumpe, die eine vorzugsweise durch Mikrosystemtechnologien strukturierte planare Düsen- und Pumpenwandgeometrie und ein geeignetes Treibmittel zur Vakuumerzeugung benutzt. Sie zeichnet sich aus durch einfache Herstellbarkeit, geringe Größe und damit gute Integrationsmöglichkeit z.B. in mobile Systeme, Betrieb in einem Druckbereich von etwa einer Atmosphäre bis zu wenigen Pascal, hoher Saugleistung und lageunabhängiger Funktion.

### Stand der Technik

Pumpen für den Transport von Gasen bzw. die Erzeugung eines Vakuums existieren im makroskopischen Maßstab in einer Vielzahl von Ausführungsvarianten: Verdrängerpumpen, Molekularpumpen, Sorptionspumpen, Kondensatoren, Kryopumpen und Treibmittelpumpen. Jede dieser Varianten ist für die Anwendung innerhalb eines bestimmten Druckbereiches geeignet; zur Erzeugung eines vorgegebenen Druckes kann es nötig sein, mehrere dieser Pumpen hintereinander zu betreiben. Die Größe dieser herkömmlichen Vakuumpumpen liegt in ihren kleinsten Bauformen noch immer im Bereich einiger zehn Kubikzentimeter. Daher können diese Pumpen nicht sinnvoll in Systeme mit Mikro-Baugruppen (z.B. Sensoren) integriert werden. Der Einsatz von z.B. miniaturisierten Analysegeräten, die für ihre Funktion einen Unterdruck oder einen konstanten Gasstrom benötigen, ist daher eng an die Entwicklung von geeigneten Mikro-Gaspumpen gekoppelt.

Mikro-Pumpen wenden unterschiedliche physikalische oder chemische Prinzipien an, um eine Pumpwirkung zu erzeugen (siehe: Nam-Trung Nguyen, Xiaoyang Huang, Toh Kok Chuan, MEMS-Micropumps: A Review, Transactions of the ASME, Vol. 124 (June 2002), 384-392; P. Woias, Micropumps - summarizing the first two decades, Proc. SPIE, Vol. 4560 (2001), 39-52). Viele der so realisierten Systeme sind in der Anwendung auf flüssige Medien limitiert; nur einige eignen sich für das Pumpen von Gasen bzw. die Vakuumerzeugung.

Ein Skalieren der herkömmlichen Pumpprinzipien mit rotierenden Teilen zum Verdrängen des Gases ist auf Grund der sehr kleinen Abmessungen und der erforderlichen Rotationsgeschwindigkeiten zur Erzeugung nahezu unmöglich. Die meisten realisierten Mikro-Vakuumumpen basieren aber auf mechanisch bewegten Teilen, die die Langzeitstabilität solcher Systeme erheblich beeinträchtigen, etwa Membranen, die durch ihre Bewegung, erzeugt über unterschiedliche Aktuatoren, die Pumpwirkung hervorrufen oder z.T. benötigten aktiven oder passiven Ventilen (siehe: R. Rapp, W. K. Schomburg, D. Maas, J. Schulz, W. Stark, LIGA micropump for gases and liquids, Sens. Act. A, Vol. 40 (January 1994), 57-61; R. Linnemann, P. Woias-P, C. D. Senfft, J. A. Ditte rich, A self-priming and bubble-tolerant piezoelectric silicon micropump for liquids and gases, Proc. MEMS 1998 Heidelberg, 532-537; C. G. J. Schabmueller, M. Koch, A. G. R. Evans, A. Brunnschweiler, M. Kraft, Design and fabrication of a self-aligning gas/liquid micropump, Proc. SPIE - Int. Soc. Opt. Eng. (USA), Vol. 4177 (2000), 282-90).

Anwendung können alternativ Pumpen ohne mechanische Teile finden, die auf dem Prinzip des Knudsen-Kompressors basieren (thermal transpiration, thermal molecular pressure): Zwischen zwei Volumina unterschiedlicher Temperatur, die über einen Kanal mit geringer Querschnittsfläche verbunden sind, entsteht eine Druckdifferenz, die zur Erzeugung einer Pumpwirkung ausgenutzt werden kann. Nachteilig wirkt sich der relativ komplizierte Aufbau und der hohe Flächenbedarf solcher Systeme aus, bedingt durch den Zwang auf Grund des geringen erreichten Kompressionsverhältnisses, viele solcher Pumpen in Reihe zu betreiben, um die gewünschte Saugleistung und Druckdifferenz zu erzeugen (siehe: R.M. Young, Analysis of a micromachine based vacuum pump on a chip actuated by the thermal transpiration effect, J. Vac. Sci. Technol. B 17(2), Mar/Apr 1999; J.P. Hobson, D.B. Salzman, Review of pumping by thermal molecular pressure, J. Vac. Sci. Technol. A 18(4), Jul/Aug 2000, S.E. Vargo, E.P Muntz, Initial Results from the first MEMS fabricated thermal transpiration-driven vacuum pump, Rerefied Gas Dynamics: 22. Int. Symposium, 2001).

Die Anwendung des der Erfindung zu Grunde liegenden Pumpprinzips in Mikropumpen ist nicht bekannt.

In DE-U-201 20 138 ist eine Vakuumerzeugervorrichtung mit einer Ejektoreinrichtung offenbart, die ein Ejektorgehäuse aufweist. Das Ejektorgehäuse definiert mindestens eine Ejektoreinheit, die einen Düsenkanal enthält, der über einen Strahldüsenabschnitt und einen sich an einer Absaugstelle daran anschließenden Fangdüsenabschnitt verfügt. Das Ejektorgehäuse weist zwei in einem Fügebereich aneinandergesetzte Ejektorgehäusekörper auf, wobei sich der Düsenkanal in dem Fügebereich diesem entlang erstreckt und die beiden Ejektorgehäusekörper sich quer zur Kanal-Längsrichtung gegenüberliegende Umfangsabschnitte der Düsenkanalwandung bilden.

Dokument EP 0476157 A offenbart eine Triebmittel-Vakuumpumpe aufweisend eine Verdampferkammer und eine Pumpkammer, die durch eine Düsenanordnung getrennt sind, wobei die Pumpkammer eine Öffnung zum Ansaugen und eine Öffnung zum Austreiben eines Gases aufweist und wobei zwischen der Verdampferkammer und Pumpkammer eine Verbindung besteht.

Ausgehend von diesem Stand der Technik besteht die Aufgabe der Erfindung darin, eine, insbesondere miniaturisierte, Treibmittel-Vakuumpumpe bereitzustellen, die einfach herstellbar sein soll sowie eine geringe Größe aufweisen soll.

Die Aufgabe wird gelöst mit den Merkmalen des Anspruchs 1

### Beschreibung und Vorteile der Erfindung

Die erfindungsgemäße Mikro-Pumpe nutzt das in D1 N 28 400, Teil 2 beschriebene Funktionsprinzip der Treibmittelpumpen, das darauf begründet ist, dass ein schnell strömendes dampfförmiges oder flüssiges Treibmittel durch eine Düse hindurch expandiert. Die Gasteilchen im zu evakuierenden Rezipienten gelangen in diesen Treibmittelstrahl; hier erhalten sie durch Stöße mit den Treibmittelmolekülen einen Impuls in Pumprichtung.

Eine Sonderstellung unter den Treibmittelpumpen nimmt die Diffusionspumpe ein, bei der im Gegensatz zu den anderen Strahlpumpen der Mischvorgang des Treibmittels mit dem abzupumpenden Gas nicht in einer turbulenten Grenzschicht stattfindet, sondern durch Diffusion des Gases in den Treibstrahl.

In Abbildung 1 (Fig. 1) ist beispielhaft für alle Treibmittelpumpen das Pumpprinzip an Hand des Aufbaus einer Diffusionspumpe dargestellt: Im Siederaum 12 wird durch die Heizung 11 ein geeignetes Treibmittel (z.B. Silikonöl) erhitzt; der entstehende Treibmitteldampf 14 tritt mit Überschallgeschwindigkeit aus den Düsen 15 aus und überträgt einen abwärts gerichteten Impuls auf die Moleküle des abzupumpenden Gases 18. Der Treibmitteldampfstrahl 17 kondensiert an den gekühlten Wänden des Pumpenkörpers 16 und wird wieder dem Vorratsbehälter 12 zugeführt.

Die Gasmoleküle behalten ihren Impuls bei und gelangen in den Dampfstrahl der nächsttiefer gelegenen Düsenstufe. Unterhalb der letzten Düse wird das Gas über den Vorvakuumstutzen 13 mittels einer Vorpumpe abgeführt. Das abgepumpte Gas wird von Stufe zu Stufe weiter komprimiert, so dass bei konstantem Massenstrom sein Volumenstrom entsprechend abnimmt; die Pumpfläche zwischen Düse und Wand verkleinert sich dementsprechend ebenfalls von oben nach unten. Der höchste zulässige Druck auf der Vorvakuumseite wird hierdurch vergrößert (siehe: Wutz, Adam, Walcher, Theorie und Praxis der Vakuumtechnik, Vieweg Verlag Braunschweig, 5. Edition (1992)).

Die Neuartigkeit der Erfindung liegt in der Umsetzung des Prinzips in miniaturisierter, vorzugsweise in einer der Mikrosystemtechnik adäquaten planaren Form. Daraus resultieren unter Ausnutzung der Miniaturisierung eine Reihe weiterer Vorteile. Hierbei ist bei der Treibmittel-Vakuumpumpe, bestehend aus einer Verdampferkammer bei hohem Druck und einer Pumpkammer mit niedrigem Druck, getrennt durch eine Düsenanordnung, vorgesehen, dass die Pumpwirkung durch eine Strömung mit hoher Geschwindigkeit durch eine vorzugsweise planare Anordnung von vertikal in die Tiefe verlaufenden Düsen zwischen zwei parallelen Platten erzielt wird, die die Kammern durch den Düsenbereich verschließen. Ferner sind eine Öffnung in der Pumpkammer oberhalb der Düsenanordnung zum Ansaugen des zu pumpenden Mediums sowie eine Öffnung zum Austreiben des komprimierten Gases unterhalb der Düsenanordnung vorgesehen. Eine planare Düsenanordnung aus z.B. ein oder zwei Lavaldüsen pro Düsenstufe wird verwendet, um ein unter Druck stehendes flüssiges, gas- oder dampfförmiges Treibmittel zu expandieren und wahlweise bis auf Überschallgeschwindigkeit zu beschleunigen. Dadurch kann die Düsenströmung Überschallgeschwindigkeit erreichen.

Die Treibmittel-Vakuumpumpe ist aufgrund der kleinen Dimensionen schon bei hohen Drücken ab etwa einer Atmosphäre einsetzbar. Durch Wahl der Anzahl untereinander angeordneter Düsen und damit Druckstufen sind hohe Kompressionsverhältnisse erreichbar. Weiterhin kann durch Wahl der geeigneten Dimensionierung der Pumpe, des Treibmittels bzw. der Verdampfertemperatur der Arbeits-Druckbereich über weite Bereiche variiert werden.

Als Treibmittel wird ein kondensierbares Medium oder ein gasförmiges Medium genutzt. Weiterhin wird als Treibmittel eine Flüssigkeit verwendet, wobei in einer Ausgestaltung das flüssige Treibmittel in einer in der Verdampferkammer angeordneten Heizung in Form einer elektrisch beheizten Wendel verdampft wird. Alternativ wird das Treibmittel schon gasförmig in die Verdampferkammer eingeführt.

Der erhöhte Druck des Treibmittels innerhalb der Düsenanordnung kann hierbei entweder durch geeignete Maßnahmen außerhalb der Mikro-Pumpe oder bei dampfförmigem Treibmittel mit einem in die Pumpe integrierten Heizer und Verdampfer einer Flüssigkeit erreicht werden. Das Skalieren der Abmessungen der Pumpe bis in den Bereich der freien Weglänge der Gasmoleküle im jeweiligen Druckbereich ermöglicht den Betrieb in einem Druckbereich von etwa einer Atmosphäre bis zu einigen Pascal.

Um eine möglichst große Druckdifferenz mit nur einer Mikro-Treibmittelpumpe zu erreichen, können mehrere Düsenstufen hintereinander betrieben werden, so dass das abgepumpte Gas in jeder Stufe weiter komprimiert wird. Eine Variation des verwendeten Treibmittels und der Verdampfertemperatur ermöglicht ebenfalls den Betrieb in unterschiedlichen Druckbereichen.

Um das Verschmutzen der Düsen bzw. in den Düsenzufuhrkanälen mit kleinsten Partikeln zu verhindern, kann z.B. in der Verdampferkammer ein Partikelfilter integriert werden. Ein ebensolcher Filter kann auch in der Zu- und Abfuhr am Ein- und Ausgang der Verdampferkammer verwendet bzw. integriert werden.

Das aus den Düsen ausgetretene Treibmittel, das den eigentlichen Pumpeffekt hervorruft, kann im Falle der Verwendung von Gasen oder Flüssigkeiten auf geeignetem Wege aus der Pumpe hera ustransportiert und für den Fall der Verwendung von dampfförmigen Treibmitteln an den Pumpenwänden kondensiert und ggf. zu dem in die Pumpe integrierten Heizer zurückgeführt werden. Dort wird es erneut verdampft und somit in einen Treibmittelkreislauf überführt, um ein geschlossenes und von außen ausschließlich mit Energie für den Heizer versorgtes System zu ermöglichen.

Um ein gasförmiges Treibmedium zu kondensieren, ist die Vakuumpumpe zusätzlich mit einer Kühlung der Außenwand der Pumpkammer versehen. Das Kondensieren des dampfförmigen Treibmittels kann z.B. über in den Wänden vorgesehene Kanäle oder Kühlrippen erfolgen, die mit einer Flüssigkeit oder einem Gas oder Luft gefüllt sind und die Wärme von den zur Kondensation verwendeten Seitenwänden abführen; alternativ können hierfür auch Peltier-Elemente eingesetzt werden.

Weiterhin besteht in einer Weiterbildung zwischen Verdampferkammer und Pumpkammer eine Verbindung, über die ein kondensiertes Treibmittel zurückgeführt wird, das gleichzeitig als Druckstufe wirkt. Eine Rückführung des kondensierten Treibmittels von der Pumpkammer in die Verdampferkammer kann z.B. durch einen oder mehrere kapillarförmige Kanäle ausgeführt werden, die mit einer Schicht gegenüber der Pumpkammer höherer Oberflächenenergie ausgekleidet ist. Durch diese Maßnahmen kann erreicht werden, dass die Mikro-Pumpe lageunabhängig betrieben wird.

Zur Überwachung der Pumpfunktion in der Pumpkammer am Ein- oder Ausgang, oder in der Verdampferkammer oder in mehreren oder allen Positionen ist eine Druckmessung integriert. Um den Betrieb der Mikro-Treibmittelpumpe zu überwachen und ggf. zu steuern oder zu regeln, können mehrere Drucksensoren in die Pumpe integriert werden. Diese Drucksensoren können in der Pumpenkammer auf der Hochvakuumseite und der Vorvakuumseite, sowie in der Verdampferkammer angebracht werden und über geeignete schaltungstechnische Maßnahmen auch den Differenzdruck zwischen den genannten Messpunkten detektieren.

Auf Grund der guten Realisierbarkeit und der Anwendbarkeit in unterschiedlichen Druckbereichen bietet sich als Drucksensor z.B. ein auf dem Pirani-Prinzip basiertes System an, das die druckabhängige Wärmeleitfähigkeit des umgebenden Mediums misst (sie he: Wutz, Adam, Walcher, Theorie und Praxis der Vakuumtechnik, Vieweg Verlag Braunschweig, 5. Edition (1992); Mastrangelo, Muller, Microfabricated Thermal Absolute-Pressure Sensor with on-C hip Digital Front-End Processor, IEEE J.Solid State Circuits, Vol 26 No 12 (1991), 1998-2007; Ping Kuo Weng, Jin-Shown Shie, Micro-Pirani vacuum gauge, Rev. Sci. Instrum., Vol 65 No 2 (1994), 492-499, Puers, Reyntjens, Bruyker, The NanoPirani - an extremely miniaturized pressure sensor fabricated by focussed ion beam rapid prototyping, Sens. & Act. A, Vol 97-98 (2002), 208-214). Dadurch erfolgt die Druckmessung mit einer in Mikrosystemtechnik integrierten Pirani-Anordnung.

Ebenfalls zur Überwachung der Pumpe bzw. zur Bestimmung der Saugleistung kann am Ansaugstutzen (Ansaugbereich) und/oder am Auslass ggf. eine Flussmessung basierend z.B. auf einem in Mikrosystemtechnik realisierten Heizdrahtprinzip erfolgen.

Der Aufbau der Erfindung besteht z.B. aus drei Substraten, von denen das mittlere die Düsenstrukturen beinhaltet und sich durch eine hohe Wärmeleitfähigkeit auszeichnet, um das Verdampfen eines flüssigen Treibmittels und die Kondensation zu erleichtern.

In einer Ausgestaltung ist das System bzw. die Treibmittel-Vakuumpupe aus drei Substraten aufgebaut, dessen mittleres Substrat wegen dessen guter Wärmeleitung, mechanischer und chemischer Stabilität sowie Strukturierbarkeit ein, vorzugsweise mit anisotropen Plasmaätzverfahren strukturiertes, Silizium ist und die beidseitig verschließenden Substrate vorzugsweise wegen dessen geringer thermischer Leitfähigkeit aus anodisch gebondetem Glas bestehen.

Außerdem ist es in einer weiteren Ausgestaltung vorteilhaft, wenn das mittlere Substrat wegen dessen guter Wärmeleitung, aus einer galvanisch z.B. in einer UV-Liga-Technik aufgebrachten Metallstruktur besteht, vorzugsweise galvanisch aufgewachsen auf einem unteren Glassubstrat und einem oberen Glassubstrat als Verschluss.

Die beiden äußeren Substrate können benötigte Anschlusskanäle beinhalten und ggf. als Träger für die zu integrierenden Druck- oder Flusssensoren dienen und verschließen die Verdampferkam mer und den Pumpenraum. Als Substrate können Silizium, vorzugsweise anisotrop strukturiert, und Borsilikatglas wegen ihrer guten chemischen und mechanischen Stabilität ebenso dienen wie galvanisch abgeschiedene Metallstrukturen und Glassubstrate ode r durch Spritzgussverfahren erzeugte Strukturen und Polymersubstrate.

Die erfindungsgemäße Treibmittel-Vakuumpumpe wird mit Polymersubstraten vorzugsweise verschlossen und auch die Düsenanordnung wird durch eine z.B. durch Spritzgussverfahren erzeugte Struktur erzeugt.

Durch die geringe Größe der Mikro-Treibmittelpumpe entstehen folgende Vorteile: Die Erfindung kann als Pumpe für bestehende oder zukünftig entwickelte miniaturisierte Systeme eingesetzt werden, ohne deren Bauform unnötig zu vergrößern.

Des Weiteren kann die Mikro-Treibmittelpumpe durch ihre geringen internen Abmessungen ab einem Druck von etwa einer Atmosphäre eingesetzt werden und je nach Ausführung mit mehreren Düsenstufen und einem geeigneten Treibmittel einen Enddruck von bis zu wenigen Pascal erreichen.

Das System zeichnet sich durch einfache Herstellung aus: Im einfachsten Fall besteht die Mikro-Treibmittelpumpe aus einem mit Plasmaätzverfahren strukturierten Siliziumsubstrat und zwei darauf anodisch gebondeten Borsilikatglassubstraten als Abdeckung oben und unten, von denen eines einen Zugang von außen in die Verdampferkammer für die externe Versorgung mit einem Treibmittel bietet.

Ein solches System ist in Abbildung 2 (Fig. 2) beispielhaft dargestellt: Durch eine Öffnung 4 wird ein dampfförmiges Treibmittel zugeführt, das durch die Düsen 5 expandiert und einen Impuls auf die Gasmoleküle auf der Hochvakuumseite 6 bzw. in einem über einen Kanal 7 angeschlossenem Volumen überträgt. Das Treibmittel kondensiert an den wassergekühlten Seitenwänden der Pumpe 3 und die abgepumpten Gasmoleküle gelangen über die Vorvakuumseite 2 und den Auslass 1 aus der Mikropumpe.

Typischerweise beträgt die Seitenlänge des Systems circa 15 mm.

### Bezugszeichenliste

- 1: Auslass
- 2: Vorvakuumseite
- 3: Pumpe
- 4: Öffnung
- 5: Düsen
- 6: Hochvakuumseite
- 7: Kanal
- 11: Heizung
- 12: Siederaum
- 13: Vorvakuumstutzen
- 14: Treibmitteldampf
- 15: Düsen
- 16: Pumpenkörper
- 17: Treibmitteldampfstrahl
- 18: Gas

## Patentansprüche

1. Treibmittel-Vakuumpumpe, insbesondere der Mikrosystemtechnik, aufweisend eine Verdampferkammer und eine Pumpkammer, die durch eine Düsenanordnung getrennt sind, mit einer planaren Anordnung von wenigstens einer quer, insbesondere vertikal, in die Tiefe verlaufenden Düse zwischen zwei, insbesondere parallelen, Platten, wobei die Platten die Verdampferkammer und die Pumpkammer verschließen, und einer Öffnung in der Pumpkammer, vorzugsweise oberhalb der Düsenanordnung, zum Ansaugen eines zu pumpenden Mediums und mit einer Öffnung zum Austreiben eines, vorzugsweise komprimierten, Gases unterhalb der Düsenanordnung, wobei zwischen Verdampferkammer und Pumpkammer eine Verbindung besteht, über die ein kondensiertes Treibmittel zurückgeführt wird.

2. Treibmittel-Vakuumpumpe nach Anspruch 1, **dadurch gekennzeichnet, dass** die wenigstens eine Düse als Laval-Düse ausgebildet ist.

3. Treibmittel-Vakuumpumpe nach Anspruch 1 oder 2, **dadurch gekennzeichnet, dass** die Düsenanordnung mehrere Düsen aufweist.

4. Treibmittel-Vakuumpumpe nach einem der Ansprüche 1 bis 3, **dadurch gekennzeichnet, dass** als Treibmittel ein kondensierbares und/oder gasförmiges Medium genutzt oder eine Flüssigkeit verwendet wird.

5. Treibmittel-Vakuumpumpe nach einem der Ansprüche 1 bis 4, **dadurch gekennzeichnet, dass** in der Verdampferkammer eine Heizung, vorzugsweise in Form einer elektrisch beheizten Wendel, angeordnet ist.

6. Treibmittel-Vakuumpumpe nach einem der Ansprüche 1 bis 5, **dadurch gekennzeichnet, dass** das Treibmittel gasförmig in die Verdampferkammer eingeführt wird.

7. Treibmittel-Vakuumpumpe nach einem der Ansprüche 1 bis 6, **dadurch gekennzeichnet, dass** die Pumpkammer mit einer Kühlung versehen ist.

8. Treibmittel-Vakuumpumpe nach Anspruch 7, **dadurch gekennzeichnet, dass** die Kühlung Kanäle oder Kühlrippen aufweist.

9. Treibmittel-Vakuumpumpe nach Anspruch 7, **dadurch gekennzeichnet, dass** die Kühlung mittels wenigstens eines Peltier-Elements ausgebildet ist.

10. Treibmittel-Vakuumpumpe nach einem der Ansprüche 1 bis 9, **dadurch gekennzeichnet, dass** die Verbindung als Kapillare ausgebildet ist.

11. Treibmittel-Vakuumpumpe nach einem der Ansprüche 1 bis 10, **dadurch gekennzeichnet, dass** die Kapillare mit einer Schicht gegenüber der Pumpkammer höherer Oberflächenenergie zur Steuerung der Rückführung des Treibmittels ausgekleidet wird.

12. Treibmittel-Vakuumpumpe nach einem der Ansprüche 1 bis 11, **dadurch gekennzeichnet, dass** eine Druckmessung zur Überwachung der Pumpfunktion in der Pumpkammer, vorzugsweise am Ein- oder Ausgang, oder in der Verdampferkammer oder in mehreren oder allen Positionen integriert ist.

13. Treibmittel-Vakuumpumpe nach Anspruch 12, **dadurch gekennzeichnet, dass** die Druckmessung mit einer, vorzugsweise in die Mikrosystemtechnik integrierten, Pirani-Anordnung erfolgt.

14. Treibmittel-Vakuumpumpe nach einem der Ansprüche 1 bis 13, **dadurch gekennzeichnet, dass** eine Flussmessung zur Bestimmung der Saugleistung, vorzugsweise im Ansaugbereich und/oder in den Auspuff, vorgesehen ist.

15. Treibmittel-Vakuumpumpe nach Anspruch 14, **dadurch gekennzeichnet, dass** die Flussmessung auf einem, vorzugsweise in die Mikrosystemtechnik integrierten, Heißdrahtprinzip erfolgt.

16. Treibmittel-Vakuumpumpe nach einem der Ansprüche 1 bis 15, **dadurch gekennzeichnet, dass** wenigstes ein Partikelfilter zur Vermeidung von Verschmutzung, vorzugsweise in den Düsenzufuhrkanälen der Verdampferkammer und/oder in der Zu- und Abfuhr am Ein- und Ausgang, vorgesehen ist.

17. Treibmittel-Vakuumpumpe nach einem der Ansprüche 1 bis 16, **dadurch gekennzeichnet, dass** die Pumpe aus drei Substraten aufgebaut ist.

18. Treibmittel-Vakuumpumpe nach Anspruch 17, **dadurch gekennzeichnet, dass** das mittlere Substrat ein, vorzugsweise nach einem anisotropen Plasmaätzverfahren strukturiertes, Siliziumsubstrat ist und die beidseitigen Substrate aus, vorzugsweise anodisch gebondetem, Glas bestehen.

19. Treibmittel-Vakuumpumpe nach Anspruch 18, **dadurch gekennzeichnet, dass** das mittlere Substrat aus einer, vorzugsweise galvanisch aufgebrachten, Metallstruktur besteht.

20. Treibmittel-Vakuumpumpe nach Anspruch 19, **dadurch gekennzeichnet, dass** das mittlere Substrat galvanisch auf einem unteren Glassubstrat aufgewachsen ist und ein oberes Glassubstrat als Verschluss aufweist.

## Claims

1. Motivating fluid vacuum pump, in particular in microsystems technology, comprising an evaporator chamber and a pump chamber, which are separated by a nozzle arrangement, with a planar arrangement of at least one nozzle, which extends transversely, in particular vertically, into the depth and which is situated between two plates, in particular parallel plates, the plates closing the evaporator chamber and the pump chamber, and an opening in the pump chamber, preferably above the nozzle arrangement, for drawing in a medium to be pumped, and with an opening for expelling a gas, preferably a compressed gas, underneath the nozzle arrangement, a connection by way of which a condensed motivating fluid is returned existing between the evaporator chamber and the pump chamber.

2. Motivating fluid vacuum pump according to Claim 1, **characterized in that** the at least one nozzle is formed as a Laval nozzle.

3. Motivating fluid vacuum pump according to Claim 1 or 2, **characterized in that** the nozzle arrangement comprises a number of nozzles.

4. Motivating fluid vacuum pump according to one of Claims 1 to 3, **characterized in that** a condensable and/or gaseous medium is used as the motivating fluid, or a liquid is used.

5. Motivating fluid vacuum pump according to one of Claims 1 to 4, **characterized in that** a heater, preferably in the form of an electrically heated coil, is arranged in the evaporator chamber.

6. Motivating fluid vacuum pump according to one of Claims 1 to 5, **characterized in that** the motivating fluid is introduced into the evaporator chamber in a gaseous form.

7. Motivating fluid vacuum pump according to one of Claims 1 to 6, **characterized in that** the pump chamber is provided with cooling.

8. Motivating fluid vacuum pump according to Claim 7, **characterized in that** the cooling has channels or cooling ribs.

9. Motivating fluid vacuum pump according to Claim 7, **characterized in that** the cooling is formed by means of at least one Peltier element.

10. Motivating fluid vacuum pump according to one of Claims 1 to 9, **characterized in that** the connection is formed as a capillary.

11. Motivating fluid vacuum pump according to one of Claims 1 to 10, **characterized in that** the capillary is lined with a layer of higher surface energy than the pump chamber to control the return of the motivating fluid.

12. Motivating fluid vacuum pump according to one of Claims 1 to 11, **characterized in that** a pressure measurement is integrated to monitor the pumping function in the pump chamber, preferably at the inlet or outlet, or in the evaporator chamber or in a number of positions or in all positions.

13. Motivating fluid vacuum pump according to Claim 12, **characterized in that** the pressure measurement is performed with a Pirani arrangement, preferably integrated in the microsystems technology.

14. Motivating fluid vacuum pump according to one of Claims 1 to 13, **characterized in that** a flow measurement is provided for determining the suction capacity, preferably in the intake region and/or in the exhaust.

15. Motivating fluid vacuum pump according to Claim 14, **characterized in that** the flow measurement is performed on a hot wire principle, preferably integrated in the microsystems technology.

16. Motivating fluid vacuum pump according to one of Claims 1 to 15, **characterized in that** at least one particle filter is provided to avoid soiling, preferably in the nozzle feed channels of the evaporator chamber and/or in the supply and discharge at the inlet and outlet.

17. Motivating fluid vacuum pump according to one of Claims 1 to 16, **characterized in that** the pump is made up of three substrates.

18. Motivating fluid vacuum pump according to Claim 17, **characterized in that** the middle substrate is a silicon substrate, preferably structured by an anisotropic plasma etching process, and the substrates on both sides consist of glass, preferably anodically bonded glass.

19. Motivating fluid vacuum pump according to Claim 18, **characterized in that** the middle substrate consists of a metal structure, preferably electrolytically applied.

20. Motivating fluid vacuum pump according to Claim 19, **characterized in that** the middle substrate is electrolytically grown on a lower glass substrate and comprises an upper glass substrate as a closure.

## Revendications

1. Pompe à vide à fluide moteur, notamment de la technologie des microsystèmes, présentant une chambre d'évaporation et une chambre de pompage, qui sont séparées par un agencement de tuyère, l'ensemble comprenant un agencement plan d'au moins une tuyère s'étendant transversalement, notamment verticalement, en direction du bas, entre deux plaques, notamment parallèles, les plaques fermant la chambre d'évaporation et la chambre de pompage, l'ensemble comprenant également une ouverture dans la chambre de pompage, de préférence au-dessus de l'agencement de tuyère, pour l'aspiration d'un agent à pomper, et comprenant en outre une ouverture pour l'éjection d'un gaz, de préférence comprimé, en-dessous de l'agencement de tuyère, une liaison étant réalisée entre la chambre d'évaporation et la chambre de pompage, liaison par l'intermédiaire de laquelle un fluide moteur condensé est recyclé.

2. Pompe à vide à fluide moteur selon la revendication 1, **caractérisée en ce que** ladite au moins une tuyère est réalisée sous forme de tuyère de Laval.

3. Pompe à vide à fluide moteur selon la revendication 1 ou la revendication 2, **caractérisée en ce que** l'agencement de tuyère présente plusieurs tuyères.

4. Pompe à vide à fluide moteur selon l'une des revendications 1 à 3, **caractérisée en ce qu'**en guise de fluide moteur, on utilise un agent pouvant être condensé et/ou se présentant sous forme gazeuse, ou on emploie un liquide.

5. Pompe à vide à fluide moteur selon l'une des revendications 1 à 4, **caractérisée en ce que** dans la chambre d'évaporation est agencé un système de chauffage, de préférence sous la forme d'un filament ou serpentin chauffé électriquement.

6. Pompe à vide à fluide moteur selon l'une des revendications 1 à 5, **caractérisée en ce que** le fluide moteur est introduit sous forme gazeuse dans la chambre d'évaporation.

7. Pompe à vide à fluide moteur selon l'une des revendications 1 à 6, **caractérisée en ce que** la chambre de pompage est dotée d'un système de refroidissement.

8. Pompe à vide à fluide moteur selon la revendication 7, **caractérisée en ce que** le système de refroidissement comprend des canaux ou des ailettes de refroidissement.

9. Pompe à vide à fluide moteur selon la revendication 7, **caractérisée en ce que** le système de refroidissement est réalisé à l'aide d'au moins un élément Peltier.

10. Pompe à vide à fluide moteur selon l'une des revendications 1 à 9, **caractérisée en ce que** ladite liaison est réalisée en tant que capillaire.

11. Pompe à vide à fluide moteur selon l'une des revendications 1 à 10, **caractérisée en ce que** le capillaire est garni d'une couche d'une énergie superficielle plus élevée par rapport à celle de la chambre de pompage, pour commander le recyclage du fluide moteur.

12. Pompe à vide à fluide moteur selon l'une des revendications 1 à 11, **caractérisée en ce qu'**une mesure de pression pour le contrôle de la fonction de pompage, est intégrée dans la chambre de pompage, de préférence à l'entrée ou à la sortie, ou dans la chambre d'évaporation, ou bien dans plusieurs ou toutes les positions.

13. Pompe à vide à fluide moteur selon la revendication 12, **caractérisée en ce que** la mesure de pression est effectuée à l'aide d'un agencement de jauge de Pirani, de préférence intégré en technologie des microsystèmes.

14. Pompe à vide à fluide moteur selon l'une des revendications 1 à 13, **caractérisée en ce qu'**il est prévu une mesure de débit pour déterminer la puissance d'aspiration, de préférence dans la zone d'aspiration et/ou dans l'échappement ou l'évacuation.

15. Pompe à vide à fluide moteur selon la revendication 14, **caractérisée en ce que** la mesure de débit s'effectue selon un principe de filament chaud, de préférence intégré en technologie des microsystèmes.

16. Pompe à vide à fluide moteur selon l'une des revendications 1 à 15, **caractérisée en ce qu'**il est prévu au moins un filtre à particules pour éviter un encrassement, de préférence dans les canaux d'alimentation des tuyères de la chambre d'évaporation et/ou dans l'alimentation et l'évacuation, à l'entrée et à la sortie.

17. Pompe à vide à fluide moteur selon l'une des revendications 1 à 16, **caractérisée en ce que** la pompe est construite en trois substrats.

18. Pompe à vide à fluide moteur selon la revendication 17, **caractérisée en ce que** le substrat central, est un substrat de silicium structuré de préférence selon un procédé de gravure plasma, anisotrope, et les deux substrats situés de part et d'autre sont réalisés en verre, de préférence relié par bonding ou liaison anodique.

19. Pompe à vide à fluide moteur selon la revendication 18, **caractérisée en ce que** le substrat central est constitué par une structure métallique, de préférence appliquée par voie électrolytique.

20. Pompe à vide à fluide moteur selon la revendication 19, **caractérisée en ce que** le substrat central est obtenu par croissance électrolytique sur un substrat de verre inférieur, et présente un substrat de verre supérieur en tant que fermeture ou couverture.
